# DEMANDE DE BREVET EUROPEEN

(11) **EP 4 273 496 A1**
(43) Date de publication de la demande: **08.11.2023**
(21) Numéro de dépôt: 23169474.6
(22) Date de dépôt: 24.04.2023
(51) Int. Cl.: F42C 11/00, F42C 13/00, F42C 13/02, F42C 13/04, F42C 15/40

(54) **INITIATEUR DE FUSEE DE BOMBE**

(30) Priorité: 05.05.2022 FR 2204253
(71) Demandeur: Junghans T2M SAS, 45240 La Ferte Saint-Aubin (FR)
(72) Inventeur: COUSINARD, Thierry, 45240 LA FERTE SAINT-AUBIN (FR)
(74) Mandataire: Atout PI Laplace

(57) **Abrégé**

Initiateur (10) de fusée de bombe muni d'un capot (11) configuré pour s'ouvrir après un largage de bombe, un dispositif (12) de détection de largage de bombe, un dispositif (13) de détermination de la vitesse de bombe, d'un proximètre intégré et d'un connecteur (15) de fusée destiné à connecter l'initiateur (10) de fusée à une fusée de bombe, le proximètre intégré comprenant :
- un dispositif d'émission/réception (16) d'ondes électromagnétiques comprenant une antenne HF (19) et un circuit HF (20) ou comprenant une source d'émission IR (21) et un photodétecteur (22) ; et
- un lien de transmission (17) configuré pour transmettre le signal délivré par le dispositif d'émission/réception (16) d'ondes électromagnétiques.

## Description

L'invention concerne un initiateur de fusée de bombe et une bombe munie d'une fusée de bombe (ou dispositif d'amorçage) disposée dans un puits de culot, et d'un tel initiateur de fusée disposé dans un puits d'accessoire.

L'invention s'applique au domaine des fusées de bombes aéroportées destinée à être accrochées sous des pylônes d'avions, munies ou non d'un kit de guidage. Elle concerne un dispositif de détection proximétrique ou proximètre pour fusée de bombe.

La [Fig.1] représente schématiquement un bombe 1 munie d'un puit de culot 2 comprenant une fusée de bombe 3, d'un puits d'accessoire 4, et d'un puits d'ogive 5. Un canal ou tubulure de connexion 6 connecte le puits d'accessoire 4 au puits de culot 2, et un canal ou tubulure de connexion 7 connecte le puits d'ogive 5 au puits d'accessoire 4.

Il est connu de placer un proximètre de bombe 8 dans le puits d'ogive 5 de la bombe 1 et de le connecter à la fusée 3 logée dans le puits de culot 2 par une liaison électrique interne à la bombe, passant par les canaux de connexion 6 et 7. Cependant, la majorité des armements guidés existant utilisent le puits d'ogive 5 pour d'autres fonctions, notamment pour un kit de guidage, ne permettant donc pas d'y loger un proximètre.

Un proximètre utilise la réflexion d'onde radiofréquence pour déterminer la hauteur par rapport au sol. Il est généralement constitué d'une antenne, d'un circuit radiofréquence d'émission/réception et d'un circuit de traitement du signal. Le proximètre doit bénéficier d'une ligne de visée dégagée.

Il est également connu, comme illustré sur la [Fig.2], lorsque le puits d'ogive 5 de la bombe 1 est occupé par un élément de kit de guidage, d'intégrer un proximètre 8 à la partie avant du kit de guidage, généralement comprenant un double capteur de proximité pour obtenir une couverture en roulis de 360°. En variante, il est également connu d'intégrer un capteur de proximité 8 ailleurs sur la bombe 1, par exemple sur les empennages, comme illustré sur la [Fig.3].

De tels modes de réalisation présentent les inconvénients suivants :
- le développement d'un proximètre spécifique à la configuration de la bombe et au kit de guidage ; et
- la non interchangeabilité du proximètre avec d'autres munitions.

Un but de l'invention est de pallier les problèmes précédemment cités, et notamment d'avoir un système de fusée de bombe équipée d'une fonction proximètre, s'adaptant à toute configuration d'armement des munitions comportant un puits d'accessoire et un puits de culot.

Il est proposé, selon un aspect de l'invention, un initiateur de fusée de bombe muni d'un capot configuré pour s'ouvrir après un largage de bombe, un dispositif de détection de largage de bombe, un dispositif de détermination de la vitesse de bombe, d'un proximètre intégré et d'un connecteur de fusée destiné à connecter l'initiateur de fusée à une fusée de bombe, le proximètre intégré comprenant :
- un dispositif d'émission/réception d'ondes électromagnétiques comprenant une antenne HF et un circuit HF ou comprenant une source d'émission IR et un photodétecteur ; et
- un lien de transmission configuré pour transmettre le signal délivré par le dispositif d'émission/réception d'ondes électromagnétiques.

Selon un mode de réalisation, l'initiateur de fusée comprend un circuit électronique de traitement du signal délivré par le dispositif d'émission/réception d'ondes électromagnétiques, configuré pour déterminer la distance entre la bombe et le sol à partir dudit signal, et pour transmettre ladite distance à destination de la fusée par l'intermédiaire du connecteur.

En variante, le circuit électronique de traitement du signal délivré par le dispositif d'émission/réception d'ondes électromagnétiques, configuré pour déterminer la distance entre la bombe et le sol à partir dudit signal peut être intégré à la fusée de bombe.

Selon un mode de réalisation, le dispositif de détection de largage est configuré pour détecter le largage de la bombe et garantir le maintien en position fermée du capot en l'absence d'une force de traction conforme à un largage et configuré pour informer la fusée de bombe d'une détection de largage.

Dans un mode de réalisation, le dispositif de détermination de vitesse de largage est configuré pour déterminer la vitesse de largage de la bombe et configuré pour en informer la fusée de bombe.

Il est également proposé, selon un autre aspect de l'invention, une bombe munie d'une fusée de bombe disposée dans un puits de culot, et d'un initiateur de fusée selon l'une des revendications précédentes, disposé dans un puits d'accessoire, le connecteur de l'initiateur de fusée étant connecté à la fusée de bombe.

Dans un mode de réalisation, la fusée de bombe est configurée pour commander la mise à feu de la bombe lorsque la distance entre la bombe et le sol déterminée par le circuit électronique de traitement est inférieure à un seuil de commande d'initiation.

Par exemple, le seuil est compris entre 3 m et 16 m.

L'invention sera mieux comprise à l'étude de quelques modes de réalisation décrits à titre d'exemples nullement limitatifs et illustrés par les dessins annexés sur lesquels les figures :
[Fig.1] illustre schématiquement une bombe munie d'un proximètre, selon l'état de la technique ;
[Fig.2] illustre schématiquement une bombe munie d'un proximètre, selon l'état de la technique ;
[Fig.3] illustre schématiquement une bombe munie d'un proximètre, selon l'état de la technique ;
[Fig.4] illustre schématiquement un initiateur de fusée de bombe, selon un aspect de l'invention ;
[Fig.5] illustre schématiquement un initiateur de fusée de bombe, selon un autre aspect de l'invention, selon un aspect de l'invention ;
[Fig.6] illustre schématiquement un initiateur de fusée de bombe, selon un aspect de l'invention ; et
[Fig.7] illustre schématiquement une bombe munie d'un initiateur de fusée de bombe, selon un aspect de l'invention.

Sur l'ensemble des figures, les éléments ayant des références identiques sont similaires.

La [Fig.4] représente schématiquement un initiateur 10 de fusée de bombe muni d'un capot 11 configuré pour s'ouvrir après largage de la bombe, un dispositif de détection de largage de bombe 12, un dispositif de détermination de la vitesse de bombe 13, d'un proximètre intégré et d'un connecteur de fusée 15 destiné à connecter l'initiateur de fusée 10 à une fusée de bombe, le proximètre intégré comprenant :
- un dispositif d'émission/réception 16 d'ondes électromagnétiques ; et
- un lien de transmission 17 configuré pour transmettre le signal délivré par le dispositif d'émission/réception 16 d'ondes électromagnétiques.

Le proximètre intégré comprend également un circuit électronique 18 de traitement du signal délivré par le dispositif d'émission/réception 16 d'ondes électromagnétiques, configuré pour déterminer la distance entre la bombe et le sol à partir dudit signal, et pour transmettre ladite distance à destination de la fusée de bombe par l'intermédiaire du connecteur 15.

Le dispositif d'émission/réception 16 d'ondes électromagnétiques peut comprendre une antenne HF 19 et un circuit HF 20.

Le dispositif antennaire 16 d'émission/réception composé d'une antenne 19 et des composants électroniques de génération et de couplage hyperfréquence 20 peut être implanté au premier plan du capot 11 en forme de cône du dispositif de détermination de la vitesse de bombe 13 qui est protubérant par rapport au corps de la bombe une fois le largage effectué.

Le fonctionnement du dispositif 16 d'émission/réception hyperfréquence 19, 20 est synchronisé par la carte de traitement du signal 18. Le dispositif 16 d'émission/réception hyperfréquence 19, 20 met à disposition un signal à basse fréquence pour la de traitement du signal 18.

Le dispositif 16 d'émission/réception hyperfréquence 19, 20 est connecté à la carte ou circuit électronique de traitement du signal 18 au travers d'une liaison 17 par exemple de type carte électronique souple.

Le circuit électronique 18 de traitement du signal analyse le signal basse fréquence pour déterminer la distance de la bombe par rapport au sol. Lorsque la hauteur cible est atteinte, i.e. lorsque la hauteur, ou distance entre la bombe et le sol, est inférieure à un seuil de commande d'initiation, la carte ou circuit électronique 18 de traitement du signal émet un ordre de mise à feu à destination de la fusée de bombe au travers du connecteur 15.

Le connecteur 15 est utilisé pour connecter, par l'intermédiaire d'une liaison filaire, les dispositifs de détection de largage et de détermination de vitesse de largage de l'initiateur de fusée 10 à la fusée de bombe. Le connecteur 15 sert également à l'alimentation du proximètre intégré à l'issue du délai d'armement, à la connexion du signal de commande de mise à feu, et à établir un lien de communication série entre la fusée et l'initiateur de fusée.

En variante, comme illustré sur la [Fig.5] le dispositif d'émission/réception 16 d'ondes électromagnétiques peut comprendre une source d'émission IR 21 et un photodétecteur 22.

Le dispositif de détection de largage de bombe 12 en mode actif de la munition garantissant le maintien position fermé en l'absence d'une force de traction conforme à un largage actif et informant la fusée de bombe lors du largage actif de munition peut être réalisé par le déplacement d'un aimant dans une inductance, ou par l'ouverture d'un contact électrique, ou par un capteur à effet Hall.

Le dispositif de détermination de la vitesse de bombe 13 peut être réalisé par un générateur électrique mû par la pression de l'air (éolienne) fournissant une tension alternative dont la fréquence est directement liée à la vitesse de largage, ou par un capteur de pression d'air, comme une sonde Pitot, ou par un capteur de vitesse d'air à fil chaud.

Le fonctionnement global du système de fusée est le suivant :
- avant le largage de la bombe, l'initiateur de fusée 10 a son capot 11 fermé.
- lors du largage, le capot 11 de l'initiateur de fusée 10 s'ouvre par traction.
- le dispositif 12 de détection de largage de bombe génère un signal synonyme de l'ouverture du capot 11 de l'initiateur de fusée 10 à destination de la fusée de bombe.
- le dispositif de détermination13 de la vitesse de largage et fournit un signal relatif à cette vitesse à la fusée.
- la fusée détecte et analyse les signaux fournis par les dispositifs 12 de détection de largage et 13 de détermination de la vitesse de largage.
- si les signaux sont conformes, la fusée de bombe décompte un délai d'armement de la bombe.
- à l'issue du délai d'armement, la fusée de bombe alimente la fonction proximètre de l'initiateur de fusée 10.
- le proximètre entre dans une phase d'initialisation, et la fusée de bombe peut échanger des paramètres avec la proximètre.
- à l'issue de cette phase d'initialisation, le proximètre entre en mode détection.
- lorsque le proximètre détecte la hauteur d'initiation, il génère un signal de mise à feu à destination de la fusée de bombe.
- la fusée de bombe initie la bombe.

La [Fig.6] représente l'initiateur de fusée 10 dont le capot 11 est fermé avant largage, assurant ainsi une protection contre les éléments extérieurs.

La [Fig.7] représente schématiquement une bombe 1 munie d'une fusée 3 disposée dans un puits de culot 2, et d'un initiateur de fusée 10 disposé dans un puits d'accessoire 4, le connecteur 15 de l'initiateur de fusée 10 étant connecté à la fusée 3 de bombe.

La fonction proximètre, selon un aspect de l'invention, intégrée à l'initiateur de fusée 10 permet de bénéficier de la fonction proximètre combinée à l'utilisation de kit de guidage sans ajout d'équipement supplémentaire.

Un tel proximètre n'est pas exposé aux éléments extérieurs avant le largage et ne nécessite pas d'installer de matériels supplémentaires.

L'initiateur de fusée 10, selon un aspect de l'invention, est compatible d'une variante de montage avec initiateur de fusée sur empennage.

La présente invention s'applique au domaine des fusées de bombes aéroportées accrochées sous un pylône d'avion. Elle concerne un dispositif de détection proximétrique pour fusée de bombe de culot ne nécessitant pas l'ajout d'un capteur externe séparé.

Une même fusée de bombe peut être utilisée avec un initiateur de fusée à proximètre intégré selon l'invention, ou un initiateur de fusée standard.

Le proximètre intégré peut être programmable (hauteur cible et durée d'inhibition).

Un tel initiateur de fusée 10 à proximètre intégré est compatible d'une variante de montage avec initiateur de fusée sur empennage.

Un tel initiateur de fusée 10 à proximètre intégré est universel vis à vis des configurations d'armes et non spécifique à un système.

Un tel initiateur de fusée 10 à proximètre intégré ne nécessite pas de système séparé d'initiation de la fonction proximètre.

Un tel initiateur de fusée 10 à proximètre intégré réduit avantageusement le coût de la solution système de fusée plus proximètre par la non duplication d'éléments de structure, de câblage et d'énergie.

En outre, le proximètre est protégé des environnements extérieurs jusqu'au largage.

## Revendications

1. Initiateur (10) de fusée de bombe muni d'un capot (11) configuré pour s'ouvrir après un largage de bombe, un dispositif (12) de détection de largage de bombe, un dispositif (13) de détermination de la vitesse de bombe, d'un proximètre intégré et d'un connecteur (15) de fusée destiné à connecter l'initiateur (10) de fusée à une fusée de bombe, le proximètre intégré comprenant :
- un dispositif d'émission/réception (16) d'ondes électromagnétiques comprenant une antenne HF (19) et un circuit HF (20) ou comprenant une source d'émission IR (21) et un photodétecteur (22) ; et
- un lien de transmission (17) configuré pour transmettre le signal délivré par le dispositif d'émission/réception (16) d'ondes électromagnétiques.

2. Initiateur (10) de fusée de bombe selon la revendication 1, comprenant un circuit électronique (18) de traitement du signal délivré par le dispositif d'émission/réception (16) d'ondes électromagnétiques, configuré pour déterminer la distance entre la bombe et le sol à partir dudit signal, et pour transmettre ladite distance à destination de la fusée de bombe par l'intermédiaire du connecteur (15).

3. Initiateur (10) de fusée de bombe selon l'une des revendications précédentes, dans lequel le dispositif (12) de détection de largage est configuré pour détecter le largage de la bombe et garantir le maintien en position fermée du capot (11) en l'absence d'une force de traction conforme à un largage et configuré pour informer la fusée de bombe d'une détection de largage.

4. Initiateur (10) de fusée de bombe selon l'une des revendications précédentes, dans lequel le dispositif (13) de détermination de vitesse de largage est configuré pour déterminer la vitesse de largage de la bombe et configuré pour en informer la fusée de bombe.

5. Bombe (1) munie d'une fusée (3) de bombe disposée dans un puits de culot (2), et d'un initiateur (10) de fusée selon l'une des revendications précédentes, disposé dans un puits d'accessoire (4), le connecteur (15) de l'initiateur (10) de fusée étant connecté à la fusée (3) de bombe.

6. Bombe (1) selon la revendication 5 en combinaison avec la revendication 2, dans laquelle la fusée (3) de bombe est configurée pour commander la mise à feu de la bombe (1) lorsque la distance entre la bombe (1) et le sol déterminée par le circuit électronique (18) de traitement est inférieure à un seuil de commande d'initiation.

7. Bombe (1) selon la revendication 6 dans laquelle le seuil est compris entre 3 m et 16 m.
